# EUROPÄISCHE PATENTSCHRIFT

(11) **EP 3 969 705 B1**
(45) Veröffentlichungstag und Bekanntmachung des Hinweises auf die Patenterteilung: **27.03.2024**
(21) Anmeldenummer: 20721387.7
(22) Anmeldetag: 15.04.2020
(51) Int. Cl.: E05D 15/40, E05F 1/10

(54) **MÖBELBESCHLAG**
FURNITURE FITTING
FERRURE POUR MEUBLE

(30) Priorität: 17.05.2019 AT 504492019
(43) Veröffentlichungstag der Anmeldung: 23.03.2022
(73) Patentinhaber: Julius Blum GmbH, 6973 Höchst (AT)
(72) Erfinder: HOLZAPFEL, Andreas, 6900 Bregenz (AT); SCHLUGE, Philip, 6850 Dornbirn (AT)
(74) Vertreter: Torggler & Hofmann Patentanwälte - Innsbruck
(86) Internationale Anmeldenummer: PCT/AT2020/060150
(87) Internationale Veröffentlichungsnummer: WO 2020/232482

(56) Entgegenhaltungen:
- EP-A1- 2 924 215
- EP-A1- 3 401 479
- WO-A1-2016/127190

## Beschreibung

Die Erfindung betrifft einen Möbelbeschlag zum Bewegen eines bewegbaren Möbelteils relativ zu einem Möbelkorpus, mit einem, vorzugsweise im Wesentlichen quaderförmig ausgebildeten Gehäuse, welches mit dem Möbelkorpus verbindbar ist, und einem zumindest teilweise innerhalb des Gehäuses angeordneten oder anordenbaren Stellmechanismus, welcher mit dem bewegbaren Möbelteil verbindbar ist, wobei der Stellmechanismus um wenigstens eine Drehachse verschwenkbar ist. Die Erfindung betrifft weiterhin ein Möbel mit einem Möbelkorpus und wenigstens einem über wenigstens einen solchen Möbelbeschlag am Möbelkorpus bewegbar gelagerten Möbelteil. Und schließlich betrifft die Erfindung ein Verfahren zur belastungsabhängigen Stabilisierung eines über wenigstens einen solchen Möbelbeschlag an einem Möbelkorpus bewegbar gelagerten Möbelteils.

Möbelbeschläge gemäß dem Oberbegriff des Anspruchs 1 sind aus dem Stand der Technik bereits bekannt, z.B. von der EP 2 924 215 A1. Dabei werden die Möbelbeschläge immer dünner ausgebildet, mit der Zielsetzung, möglichst wenig Stauraum für die Möbelbeschläge in Anspruch zu nehmen. Im Idealfall werden die Möbelbeschläge ganz oder zumindest teilweise in den Möbelkorpus integriert, sodass gar kein Stauraum durch die Möbelbeschläge verloren geht. Eine weitere Zielsetzung besteht darin, das Erscheinungsbild eines mit den Möbelbeschlägen aufgebauten Möbels möglichst ansprechend zu gestalten, was ebenfalls durch dünne Möbelbeschläge erreicht werden kann.

Eine mit sehr dünnen Möbelbeschlägen verbundene Problematik besteht allerdings darin, dass die Stabilität der Möbelbeschläge abnimmt, wodurch der Eindruck entstehen kann, dass ein von den Möbelbeschlägen gehaltenes Möbelteil zu locker und damit unzureichend befestigt ist, z.B. dann, wenn man das Möbelteil in einem geöffneten Zustand Querkräften aussetzt.

Die Aufgabe der vorliegenden Erfindung besteht darin, einen gegenüber dem Stand der Technik verbesserten Möbelbeschlag anzugeben, bei dem die beschriebenen Probleme zumindest teilweise behoben sind, und welcher sich insbesondere dadurch auszeichnet, dass ein mit dem Möbelbeschlag verbundenes Möbelteil vom Möbelbeschlag stabil gehalten wird, und zwar auch dann, wenn der Möbelbeschlag sehr dünn ausgebildet ist, z.B. um ihn in eine Seitenwand eines Möbelkorpus zu integrieren. Weiterhin soll ein Möbel mit wenigstens einem solchermaßen verbesserten Möbelbeschlag und ein Verfahren zur belastungsabhängigen Stabilisierung eines über wenigstens einen solchermaßen verbesserten Möbelbeschlag an einem Möbelkorpus bewegbar gelagerten Möbelteils angegeben werden.

Diese Aufgaben werden gelöst durch die Merkmale der Ansprüche 1, 2. 13 und 15.

Beim erfindungsgemäßen Möbelbeschlag ist es also vorgesehen, dass der Stellmechanismus und/oder wenigstens eine dem Stellmechanismus zugewandte Innenseite des Gehäuses wenigstens eine lokale Erhebung aufweist, durch welche zumindest in einer Relativstellung des Stellmechanismus zum Gehäuse ein Spiel zwischen dem Stellmechanismus und der wenigstens einen dem Stellmechanismus zugewandten Innenseite des Gehäuses in einer Richtung parallel zur wenigstens einen Drehachse im Vergleich zu einem die wenigstens eine lokale Erhebung umgebenden Bereich zumindest halbiert ist.

Wird der Stellmechanismus oder ein damit verbundenes Möbelteil in der zumindest einen Relativstellung durch eine zumindest in die Richtung parallel zur wenigstens einen Drehachse wirkenden Kraft belastet, so kann sich der Stellmechanismus nur geringfügig in diese Richtung bewegen, bis das Spiel aufgebraucht ist, und an der wenigstens einen lokalen Erhebung ein Kontakt zwischen dem Stellmechanismus und der wenigstens einen dem Stellmechanismus zugewandten Innenseite des Gehäuses hergestellt ist.

Im Vergleich dazu, d.h. ohne die wenigstens eine lokale Erhebung, ist der Stellmechanismus oder das damit verbundene Möbelteil beim Stand der Technik über einen zumindest doppelt so großen Weg bewegbar, sodass der Eindruck entsteht, dass der Stellmechanismus minderwertig ist und das Möbelteil nur unzureichend vom Stellmechanismus gehalten wird. Diese Nachteile werden durch die erfindungsgemäße Lösung mit der wenigstens einen lokalen Erhebung signifikant reduziert.

Gemäß einer vorteilhaften Ausführungsform ist es vorgesehen, dass durch die wenigstens eine lokale Erhebung zumindest in einer Relativstellung des Stellmechanismus zum Gehäuse, welche einer vollständigen Öffnungsstellung des mit dem Stellmechanismus verbindbaren Möbelteils entspricht, ein Spiel zwischen dem Stellmechanismus und der wenigstens einen dem Stellmechanismus zugewandten Innenseite des Gehäuses in einer Richtung parallel zur wenigstens einen Drehachse im Vergleich zu einem die wenigstens eine lokale Erhebung umgebenden Bereich zumindest halbiert ist. Gerade in der vollständigen Öffnungsstellung treten die beschriebenen Nachteile besonders deutlich zutage, da hier die wirksamen Hebellängen, welche etwaige Querkräfte in eine Bewegung des Stellmechanismus umsetzen, besonders groß sind. Daher ist es besonders vorteilhaft, dass es sich bei der zumindest einen Relativstellung um diese Offenstellung handelt.

Als vorteilhaft hat es sich herausgestellt, dass durch die wenigstens eine lokale Erhebung in jeder Relativstellung des Stellmechanismus zum Gehäuse ein Spiel zwischen dem Stellmechanismus und der wenigstens einen dem Stellmechanismus zugewandten Innenseite des Gehäuses in einer Richtung parallel zur wenigstens einen Drehachse im Vergleich zu einem die wenigstens eine lokale Erhebung umgebenden Bereich zumindest halbiert ist. Dadurch kann die Stabilität des Möbelbeschlags nochmals erhöht werden.

Als günstig hat es sich erwiesen, dass das Spiel zwischen dem Stellmechanismus und der wenigstens einen dem Stellmechanismus zugewandten Innenseite des Gehäuses an der wenigstens einen lokalen Erhebung in die Richtung parallel zur wenigstens einen Drehachse im Vergleich zu dem die wenigstens eine lokale Erhebung umgebenden Bereich zumindest auf ein Fünftel reduziert ist. Dadurch kann einerseits auch bei Vorliegen von Fertigungstoleranzen sichergestellt werden, dass der Stellmechanismus in einem unbelasteten Normalbetrieb bei einer Bewegung relativ zum Gehäuse nicht in einem schleifenden Kontakt zum Gehäuse steht, und andererseits, dass schon bei geringfügigen Querkräften, eine sichere Abstützung dieser Querkräfte erfolgt.

Alternativ oder ergänzend dazu kann es vorgesehen sein, dass das Spiel zwischen dem Stellmechanismus und der wenigstens einen dem Stellmechanismus zugewandten Innenseite des Gehäuses an der wenigstens einen lokalen Erhebung in die Richtung parallel zur wenigstens einen Drehachse 0,05 mm bis 0,20 mm beträgt, und/oder wobei das Spiel zwischen dem Stellmechanismus und der wenigstens einen dem Stellmechanismus zugewandten Innenseite des Gehäuses in die Richtung parallel zur wenigstens einen Drehachse in dem die wenigstens eine lokale Erhebung umgebenden Bereich 0,80 mm bis 2,00 mm beträgt.

Eine vorteilhafte Ausführungsform besteht darin, dass der Stellmechanismus wenigstens einen Gelenkhebel umfasst, an welchem die wenigstens eine lokale Erhebung angeordnet ist, vorzugsweise wobei der wenigstens eine Gelenkhebel ein erstes, aus dem Gehäuse bewegbares Ende und ein zweites dem ersten Ende gegenüberliegenden Ende, welches zumindest in der zumindest einen Relativstellung des Stellmechanismus innerhalb des Gehäuses angeordnet ist, aufweist, und wobei die wenigstens eine lokale Erhebung am zweiten Ende des wenigstens einen Gelenkhebels angeordnet ist. Dadurch kann ein sehr günstiges Hebelverhältnis zur Stabilisierung des Möbelbeschlags ausgenutzt werden.

In diesem Zusammenhang hat es sich als vorteilhaft herausgestellt, dass der wenigstens eine Gelenkhebel über wenigstens eine Gelenkachse mit wenigstens einem weiteren Gelenkhebel verbunden ist, vorzugsweise wobei die wenigstens eine lokale Erhebung an einer über die wenigstens eine Gelenkachse hinausgehenden Verlängerung des wenigstens einen Gelenkhebels angeordnet ist. Es wird also bewusst ein erhöhter Materialbedarf für die Ausbildung des wenigstens einen Gelenkhebels in Kauf genommen, um eine effiziente Stabilisierung des Möbelbeschlags zu ermöglichen.

In einer vorteilhaften Weise ist die wenigstens eine lokale Erhebung als Ausprägung und/oder als Zusatzteil, vorzugsweise aus Kunststoff, ausgebildet. Die Verwendung von Kunststoff hat den Vorteil, dass es bei einer Herstellung eines Kontakts zwischen dem Stellmechanismus und der wenigstens einen Innenseite des Gehäuses im Wesentlichen zu keiner Geräuschentwicklung kommt.

Alternativ oder ergänzend kann es vorgesehen sein, dass die wenigstens eine lokale Erhebung in Form einer gebogenen Ausprägung an der wenigstens einen dem Stellmechanismus zugewandten Innenseite des Gehäuses angeordnet ist. Durch die Bogenform der Ausprägung kann eine zuverlässige Stabilisierung entlang einer Kurvenbahn im Zuge einer Bewegung des Stellmechanismus über einen größeren Winkelbereich relativ zum Gehäuse realisiert werden.

Als günstig hat es sich erwiesen, dass das Gehäuse wenigstens eine erste Seite und eine zweite, der ersten Seite gegenüberliegende Seite aufweist, wobei die beiden Seiten des Gehäuses in Richtung parallel zur wenigstens einen Drehachse voneinander beabstandet sind, vorzugsweise wobei wenigstens eine erste lokale Erhebung im Bereich der ersten Seite des Gehäuses und wenigstens eine zweite lokale Erhebung im Bereich der zweiten Seite des Gehäuses angeordnet ist.

Grundsätzlich ist es aber auch ausreichend, wenn nur wenigstens eine lokale Erhebung zur Stabilisierung des Möbelbeschlags zum Einsatz kommt, insbesondere dann, wenn zwei Exemplare des Möbelbeschlags dazu verwendet werden, ein Möbelteil bewegbar an einem Möbelkorpus zu lagern, wobei ein erstes Exemplar auf einer ersten Innenseite des Möbelkorpus und ein zweites Exemplar des Möbelbeschlags auf einer zweiten, der ersten Innenseite gegenüberliegenden Innenseite des Möbelkorpus angeordnet wird. Durch den spiegelsymmetrischen Einbau am Möbelkorpus kommt je nach Richtung der abzufangenden Querkräfte entweder die lokale Erhebung des ersten Exemplars oder die lokale Erhebung des zweiten Exemplars der Möbelbeschläge zum Einsatz.

Das Gehäuse des Möbelbeschlags kann im Wesentlichen quaderförmig ausgebildet sein.

Zur Kompensation einer auf den Stellmechanismus oder ein damit verbundenes Möbelteil wirkenden Gewichtskraft und/oder zur Bewegungsunterstützung des Stellmechanismus oder eines damit verbundenen Möbelteils in eine bestimmte Relativstellung, z.B. die Schließstellung und/oder die vollständige Öffnungsstellung, kann es vorgesehen sein, dass der Stellmechanismus wenigstens einen Federkraftspeicher zur Kraftbeaufschlagung des wenigstens einen mit dem Stellmechanismus verbindbaren Möbelteils umfasst, bevorzugt wobei wenigstens eine, besonders bevorzugt von einer Stirnseite des Gehäuses des Möbelbeschlags aus betätigbare, Einstellvorrichtung zur Einstellung einer Federvorspannung des wenigstens einen Federkraftspeichers vorgesehen ist.

Gemäß bevorzugten Ausführungsformen kann der Stellmechanismus als 7-Drehgelenk-Mechanismus ausgebildet sein, und/oder über wenigstens eine gehäusefeste Achse mit dem Gehäuse drehbar verbunden sein, wobei alle vorgesehenen gehäusefesten Achsen von der wenigstens einen lokalen Erhebung gesondert ausgebildet sind.

Es bietet sich an, dass wenigstens eine, vorzugsweise von einer Stirnseite des Gehäuses des Möbelbeschlags aus betätigbare, Befestigungsvorrichtung zur Befestigung des Gehäuses des Möbelbeschlags in einer Ausnehmung des Möbelkorpus vorgesehen ist. Dadurch lässt sich der Möbelbeschlag effizient und sicher in der Ausnehmung befestigen. Außerdem kann sichergestellt werden, dass der Möbelbeschlag vorschriftsgemäß montiert wird.

Wie einleitend ausgeführt, wird Schutz auch begehrt für ein Möbel mit einem Möbelkorpus und wenigstens einem über wenigstens einen erfindungsgemäßen Möbelbeschlag am Möbelkorpus bewegbar gelagerten Möbelteil, vorzugsweise wobei das Möbelteil als eine Möbeltür oder Möbelklappe ausgebildet ist und/oder um eine im Wesentlichen horizontale Drehachse verschwenkbar ist.

Gemäß einer vorteilhaften Ausführungsform ist es vorgesehen, dass der Möbelkorpus wenigstens eine Seitenwand umfasst, wobei in der wenigstens einen Seitenwand wenigstens eine Ausnehmung angeordnet ist und das Gehäuse des Möbelbeschlags zumindest bereichsweise, vorzugsweise vollständig, in der wenigstens einen Ausnehmung angeordnet ist, vorzugsweise wobei die wenigstens eine Ausnehmung und/oder das Gehäuse im Wesentlichen quaderförmig ausgebildet ist und das Gehäuse an wenigstens vier, vorzugsweise an fünf, Seiten von einem Material der wenigstens einen Seitenwand abgedeckt ist. Dadurch kann eine besonders vorteilhafte ästhetische Erscheinungsform realisiert werden.

Und schließlich wird Schutz begehrt für ein Verfahren zur belastungsabhängigen Stabilisierung eines über wenigstens einen erfindungsgemäßen Möbelbeschlag an einem Möbelkorpus bewegbar gelagerten Möbelteils, wobei in einem unbelasteten Zustand, in welchem im Wesentlichen nur eine Gewichtskraft und eine Federkraft eines gegebenenfalls vorgesehenen Federkraftspeichers auf das Möbelteil wirkt, an der wenigstens einen lokalen Erhebung ein Spiel zwischen dem Stellmechanismus und der wenigstens einen dem Stellmechanismus zugewandten Innenseite des Gehäuses in einer Richtung parallel zur wenigstens einen Drehachse des Stellmechanismus vorliegt und dieses Spiel in einem Zustand, in welchem das bewegbare Möbelteil durch eine zusätzliche zumindest in die Richtung parallel zur wenigstens einen Drehachse wirkende Kraft belastet wird, auf null reduziert wird, sodass zumindest an der wenigstens einen lokalen Erhebung ein Kontakt zwischen dem Stellmechanismus und der wenigstens einen dem Stellmechanismus zugewandten Innenseite des Gehäuses gegeben ist.

Weitere Einzelheiten und Vorteile der Erfindung werden anhand der Figurenbeschreibung unter Bezugnahme auf die Zeichnungen im Folgenden näher erläutert. Darin zeigen:
- Fig. 1a), b): ein Möbel gemäß einem bevorzugten Ausführungsbeispiel in einer schematisch dargestellten perspektivischen Ansicht, wobei die Teilfigur b) das Möbel in einem teilweise auseinander gebauten Zustand zeigt,
- Fig. 2a)-c): einen Möbelbeschlag gemäß einem ersten bevorzugten Ausführungsbeispiel, wobei die Teilfigur a) den Möbelbeschlag in einer schematischen Seitenansicht, bei welcher eine Gehäuseabdeckung ausgespart ist, die Teilfigur b) eine schematische Querschnittsansicht entlang der Querschnittsebene 51 und die Teilfigur c) einen Gelenkhebel des Möbelbeschlags in einer schematisch dargestellten perspektivischen Ansicht zeigt,
- Fig. 3: den Möbelbeschlag gemäß dem ersten bevorzugten Ausführungsbeispiel in einem belasteten Zustand, wobei der Möbelbeschlag in einer schematischen Querschnittsansicht entlang der Querschnittsebene 51 dargestellt ist,
- Fig. 4a)-c): einen Möbelbeschlag gemäß einem zweiten bevorzugten Ausführungsbeispiel, wobei die Teilfigur a) den Möbelbeschlag in einer schematischen Seitenansicht, bei welcher eine Gehäuseabdeckung ausgespart ist, die Teilfigur b) eine schematische Querschnittsansicht entlang der Querschnittsebene 51 und die Teilfigur c) einen Gelenkhebel des Möbelbeschlags in einer schematisch dargestellten perspektivischen Ansicht zeigt, und
- Fig. 5: einen Gelenkhebel eines Möbelbeschlags gemäß einem dritten bevorzugten Ausführungsbeispiel, wobei der Gelenkhebel in einer schematisch dargestellten perspektivischen Ansicht dargestellt ist.

Die Figuren 1a) und 1b) zeigen ein Möbel 30 mit einem Möbelkorpus 3 und einem über Möbelbeschläge 1 am Möbelkorpus 3 bewegbar gelagerten Möbelteil 2, wobei das Möbelteil 2 im dargestellten Fall als eine Möbelklappe ausgebildet ist und um eine im Wesentlichen horizontale Drehachse 6 verschwenkbar ist.

Der Möbelkorpus 3 umfasst Seitenwände 31, wobei in den Seitenwänden 31 jeweils eine Ausnehmung 29 angeordnet ist und jeweils ein Gehäuse 4 der Möbelbeschläge 1 zumindest bereichsweise, oder wie im dargestellten Fall sogar vollständig, in den Ausnehmungen 29 angeordnet ist.

Die Ausnehmungen 29 und die Gehäuse 4 sind im Wesentlichen quaderförmig ausgebildet und die Gehäuse 4 sind an wenigstens vier, vorzugsweise an fünf, Seiten 22, 23, 32, 33, 34 von einem Material der wenigstens einen Seitenwand 31 abgedeckt.

Das Möbelteil 2 kann einen Rahmen 37 aufweisen, welcher einen Glaseinsatz 38 hält.

Das Möbel 30 kann weiterhin eine Ausstoßvorrichtung 39 aufweisen, mit welcher das Möbelteil 2 aus einer Schließstellung in eine Teilöffnungsstellung, in welcher das Möbelteil 2 für einen Nutzer hintergreifbar ist, ausstoßbar ist.

Der Möbelkorpus 3 kann neben den Seitenwänden 31 eine Rückwand 40, einen Oberboden 41 und einen Unterboden 42 aufweisen.

Die Figuren 2a) bis 2c) zeigen einen Möbelbeschlag 1 gemäß einem ersten bevorzugten Ausführungsbeispiel, wobei der Möbelbeschlag 1 zum Bewegen eines bewegbaren Möbelteils 2 relativ zu einem Möbelkorpus 3 ausgebildet ist.

Der Möbelbeschlag 1 weist ein Gehäuse 4, welches mit dem Möbelkorpus 3 verbindbar ist, und einen zumindest teilweise innerhalb des Gehäuses 4 angeordneten oder anordenbaren Stellmechanismus 5 auf, welcher mit dem bewegbaren Möbelteil 2 verbindbar ist. Hierzu können Befestigungsmittel 43, beispielsweise in Form von Dübeln, vorgesehen sein.

Der Stellmechanismus 5 und damit ein mit dem Stellmechanismus verbundenes Möbelteil 2 ist um wenigstens eine Drehachse 6 verschwenkbar.

Gemäß dem ersten bevorzugten Ausführungsbeispiel weist der Stellmechanismus 5 lokale Erhebungen 8 auf, durch welche zumindest in einer Relativstellung des Stellmechanismus 5 zum Gehäuse 4 ein Spiel 10 zwischen dem Stellmechanismus 5 und einer dem Stellmechanismus 5 zugewandten Innenseite 7 des Gehäuses 4 in einer Richtung parallel zur wenigstens einen Drehachse 6 im Vergleich zu jeweils einem die lokalen Erhebungen 8 umgebenden Bereich 11 zumindest halbiert ist.

Im dargestellten Fall ist durch die lokalen Erhebungen 8 sogar in jeder Relativstellung des Stellmechanismus 5 zum Gehäuse 4 ein Spiel 10 zwischen dem Stellmechanismus 5 und den dem Stellmechanismus 5 zugewandten Innenseiten 7 des Gehäuses 4 in einer Richtung parallel zur wenigstens einen Drehachse 6 im Vergleich zu jeweils einem die lokalen Erhebungen 8 umgebenden Bereich 11 zumindest halbiert.

In absoluten Zahlen beträgt das Spiel 10 zwischen dem Stellmechanismus 5 und den dem Stellmechanismus 5 zugewandten Innenseiten 7 des Gehäuses 4 an den lokalen Erhebungen 8 in die Richtung parallel zur wenigstens einen Drehachse 6 0,05 mm bis 0,20 mm und das Spiel 12 zwischen dem Stellmechanismus 5 und den dem Stellmechanismus 5 zugewandten Innenseiten 7 des Gehäuses 4 in die Richtung parallel zur wenigstens einen Drehachse 6 in den die lokalen Erhebungen 8 umgebenden Bereichen 0,80 mm bis 2,00 mm.

Der Stellmechanismus 5 umfasst einen Gelenkhebel 13, an welchem die lokalen Erhebungen 8 angeordnet sind (vergleiche insbesondere die Figur 2c)), wobei der Gelenkhebel 13 ein erstes, aus dem Gehäuse 4 bewegbares Ende 14 und ein zweites dem ersten Ende 14 gegenüberliegenden Ende 15, welches innerhalb des Gehäuses 4 angeordnet ist, aufweist, und wobei die lokalen Erhebungen 8 am zweiten Ende 15 des Gelenkhebels 13 angeordnet sind.

Der Gelenkhebel 13 ist über eine Gelenkachse 16 mit einem weiteren Gelenkhebel 17 verbunden, wobei die lokalen Erhebungen 8 an einer über die Gelenkachse 16 hinausgehenden Verlängerung 18 des Gelenkhebels 13 angeordnet sind.

Es sind weitere Gelenkhebel 46, 47, 48 und weitere Gelenkachsen 49 vorgesehen. Insgesamt ist der Stellmechanismus 5 als 7-Drehgelenk-Mechanismus ausgebildet und über gehäusefesten Achse 27 mit dem Gehäuse 4 drehbar verbunden, wobei alle vorgesehenen gehäusefesten Achsen 27 von den lokalen Erhebungen 8 gesondert ausgebildet sind.

Im dargestellten Ausführungsbeispiel sind die lokalen Erhebungen als Zusatzteil 20 aus Kunststoff ausgebildet. Der Gelenkhebel 13 weist Öffnungen 50 auf, in denen das Zusatzteil 20 abschnittsweise angeordnet ist.

Das Gehäuse 4 weist eine erste Seite 22 und eine zweite, der ersten Seite 22 gegenüberliegende Seite 23 auf, wobei die beiden Seiten 22, 23 des Gehäuses 4 in Richtung parallel zur wenigstens einen Drehachse 6 voneinander beabstandet sind, und wobei eine erste lokale Erhebung 8 im Bereich der ersten Seite 22 des Gehäuses 4 und eine zweite lokale Erhebung 8 im Bereich der zweiten Seite 23 des Gehäuses 4 angeordnet ist (vergleiche insbesondere Figur 2b)).

Das Gehäuse 4 ist, bis auf abgerundete Ecken an einer Rückseite 32, im Wesentlichen quaderförmig ausgebildet. Neben der Rückseite 32, den Seiten 22 und 23 weist das Gehäuse auch noch eine Oberseite 34, eine Unterseite 33 und eine Stirnseite 25 auf. Der Stellmechanismus 5 tritt durch die Stirnseite 25 hindurch.

An der Stirnseite 25 des Gehäuses 4 kann wie im dargestellten Fall ein Flansch 52 zur Abdeckung einer Fräskante der Ausnehmung 29 angeordnet sein.

Es ist eine von der Stirnseite 25 des Gehäuses 4 des Möbelbeschlags 1 aus betätigbare Befestigungsvorrichtung 28 zur Befestigung des Gehäuses 4 des Möbelbeschlags 1 in einer Ausnehmung 29 des Möbelkorpus 3 vorgesehen.

Die Befestigungsvorrichtung 28 kann wie im dargestellten Fall ein beispielsweise mittels eines Schraubenziehers betätigbares Betätigungselement 54 umfassen. Über das Betätigungselement 54 ist ein Träger 57 relativ zum Gehäuse 4 verstellbar, wobei am Träger 57 Befestigungselemente 44 schwenkbar gelagert sind, welche durch die Verstellbewegung des Trägers 57 in und/oder an das Material der Ausnehmung 29 bewegbar sind.

Neben der Befestigungsvorrichtung 28 an der Unterseite 33 des Gehäuses 4 können auch noch an der Oberseite 34 Befestigungselemente 55, beispielsweise in Form von Krallen, vorgesehen sein.

Der Stellmechanismus 5 umfasst einen Federkraftspeicher 24 zur Kraftbeaufschlagung des wenigstens einen mit dem Stellmechanismus 5 verbindbaren Möbelteils 2, wobei eine von der Stirnseite 25 des Gehäuses 4 des Möbelbeschlags 1 aus betätigbare Einstellvorrichtung 26 zur Einstellung einer Federvorspannung des Federkraftspeichers 24 vorgesehen ist. Die Einstellvorrichtung 26 kann hierzu wie im dargestellten Fall ein beispielsweise mittels eines Schraubenziehers betätigbares Einstellelement 53 aufweisen.

Der Federkraftspeicher 24 wirkt über einen Kraftübersetzungsmechanismus 45 und einen Kraftübertragungshebel 56 mit dem Stellmechanismus 5 zusammen.

Die Figur 3 zeigt den Möbelbeschlag 1 gemäß dem ersten bevorzugten Ausführungsbeispiel in einem belasteten Zustand.

Wie ein Vergleich mit der Figur 2b) zeigt, kann ein Verfahren zur belastungsabhängigen Stabilisierung eines über den Möbelbeschlag 1 an einem Möbelkorpus 3 bewegbar gelagerten Möbelteils 2 wie folgt ausgestaltet sein:
In einem unbelasteten Zustand, in welchem im Wesentlichen nur eine Gewichtskraft 35 (vergleiche Figur 1a)) und eine Federkraft des Federkraftspeichers 24 auf das Möbelteil 2 wirkt, liegt an den lokalen Erhebungen 8 ein Spiel 10 zwischen dem Stellmechanismus 5 und den dem Stellmechanismus 5 zugewandten Innenseiten 7 des Gehäuses 4 in einer Richtung parallel zur wenigstens einen Drehachse 6 des Stellmechanismus 5 vor. Dieses Spiel 10 wird in einem Zustand, in welchem das bewegbare Möbelteil 2 durch eine zusätzliche zumindest in die Richtung parallel zur wenigstens einen Drehachse 6 wirkende Kraft 36 belastet wird, auf null reduziert, sodass zumindest an einer der lokalen Erhebungen 8 ein Kontakt zwischen dem Stellmechanismus 5 und zumindest einer der dem Stellmechanismus 5 zugewandten Innenseiten 7 des Gehäuses 4 gegeben ist.

Die Figuren 4a) bis 4c) zeigen einen Möbelbeschlag 1 gemäß einem zweiten bevorzugten Ausführungsbeispiel, wobei der Möbelbeschlag 1 gemäß diesem zweiten bevorzugten Ausführungsbeispiel vom Möbelbeschlag 1 gemäß dem ersten bevorzugten Ausführungsbeispiel dadurch unterscheidet, dass sowohl an den Innenseiten 7 des Gehäuses 4 als auch am Stellmechanismus 5 lokale Erhebungen 8, 9 angeordnet sind.

Die lokalen Erhebungen 8, 9 sind im vorliegenden Fall als Ausprägungen 19, 21 ausgebildet und liegen einander gegenüber.

Die lokalen Erhebungen 9 sind jeweils in Form einer gebogenen Ausprägung 21 an einer dem Stellmechanismus 5 zugewandten Innenseite 7 des Gehäuses 4 angeordnet.

Gemäß einem dritten bevorzugten Ausführungsbeispiel ist nur an den Innenseiten 7 des Gehäuses 4 lokale Erhebungen 9 angeordnet, nicht aber am Stellmechanismus 5. Die Figur 5 zeigt einen Gelenkhebel 13 eines Möbelbeschlags 1 gemäß einem solchen dritten Ausführungsbeispiel.

## Patentansprüche

1. Möbelbeschlag (1) zum Bewegen eines bewegbaren Möbelteils (2) relativ zu einem Möbelkorpus (3), mit einem, vorzugsweise im Wesentlichen quaderförmig ausgebildeten, Gehäuse (4), welches mit dem Möbelkorpus (3) verbindbar ist, und einem zumindest teilweise innerhalb des Gehäuses (4) angeordneten oder anordenbaren Stellmechanismus (5), welcher mit dem bewegbaren Möbelteil (2) verbindbar ist, wobei der Stellmechanismus (5) um wenigstens eine Drehachse (6) verschwenkbar ist, **dadurch gekennzeichnet, dass** der Stellmechanismus (5) und/oder wenigstens eine dem Stellmechanismus (5) zugewandte Innenseite (7) des Gehäuses (4) wenigstens eine lokale Erhebung (8, 9) aufweist, durch welche zumindest in einer Relativstellung des Stellmechanismus (5) zum Gehäuse (4) ein Spiel (10) zwischen dem Stellmechanismus (5) und der wenigstens einen dem Stellmechanismus (5) zugewandten Innenseite (7) des Gehäuses (4) in einer Richtung parallel zur wenigstens einen Drehachse (6) im Vergleich zu einem die wenigstens eine lokale Erhebung (8, 9) umgebenden Bereich (11) zumindest halbiert ist.

2. Möbelbeschlag (1) nach Anspruch 1, wobei durch die wenigstens eine lokale Erhebung (8, 9) zumindest in einer Relativstellung des Stellmechanismus (5) zum Gehäuse (4), welche einer vollständigen Öffnungsstellung des mit dem Stellmechanismus (5) verbindbaren Möbelteils (2) entspricht, ein Spiel (10) zwischen dem Stellmechanismus (5) und der wenigstens einen dem Stellmechanismus (5) zugewandten Innenseite (7) des Gehäuses (4) in einer Richtung parallel zur wenigstens einen Drehachse (6) im Vergleich zu einem die wenigstens eine lokale Erhebung (8, 9) umgebenden Bereich (11) zumindest halbiert ist.

3. Möbelbeschlag (1) nach Anspruch 1 oder 2, wobei durch die wenigstens eine lokale Erhebung (8, 9) in jeder Relativstellung des Stellmechanismus (5) zum Gehäuse (4) ein Spiel (10) zwischen dem Stellmechanismus (5) und der wenigstens einen dem Stellmechanismus (5) zugewandten Innenseite (7) des Gehäuses (4) in einer Richtung parallel zur wenigstens einen Drehachse (6) im Vergleich zu einem die wenigstens eine lokale Erhebung (8, 9) umgebenden Bereich (11) zumindest halbiert ist.

4. Möbelbeschlag (1) nach einem der Ansprüche 1 bis 3, wobei das Spiel (10) zwischen dem Stellmechanismus (5) und der wenigstens einen dem Stellmechanismus (5) zugewandten Innenseite (7) des Gehäuses (4) an der wenigstens einen lokalen Erhebung (8, 9) in die Richtung parallel zur wenigstens einen Drehachse (6) im Vergleich zu dem die wenigstens eine lokale Erhebung (8, 9) umgebenden Bereich (11) zumindest auf ein Fünftel reduziert ist.

5. Möbelbeschlag (1) nach einem der Ansprüche 1 bis 4, wobei das Spiel (10) zwischen dem Stellmechanismus (5) und der wenigstens einen dem Stellmechanismus (5) zugewandten Innenseite (7) des Gehäuses (4) an der wenigstens einen lokalen Erhebung (8, 9) in die Richtung parallel zur wenigstens einen Drehachse (6) 0,05 mm bis 0,20 mm beträgt, und/oder wobei das Spiel (12) zwischen dem Stellmechanismus (5) und der wenigstens einen dem Stellmechanismus (5) zugewandten Innenseite (7) des Gehäuses (4) in die Richtung parallel zur wenigstens einen Drehachse (6) in dem die wenigstens eine lokale Erhebung (8, 9) umgebenden Bereich 0,80 mm bis 2,00 mm beträgt.

6. Möbelbeschlag (1) nach einem der Ansprüche 1 bis 5, wobei der Stellmechanismus (5) wenigstens einen Gelenkhebel (13) umfasst, an welchem die wenigstens eine lokale Erhebung (8) angeordnet ist, vorzugsweise wobei der wenigstens eine Gelenkhebel (13) ein erstes, aus dem Gehäuse (4) bewegbares Ende (14) und ein zweites dem ersten Ende (14) gegenüberliegenden Ende (15), welches zumindest in der zumindest einen Relativstellung des Stellmechanismus (5) innerhalb des Gehäuses (4) angeordnet ist, aufweist, und wobei die wenigstens eine lokale Erhebung (8) am zweiten Ende (15) des wenigstens einen Gelenkhebels (13) angeordnet ist.

7. Möbelbeschlag (1) nach Anspruch 6, wobei der wenigstens eine Gelenkhebel (13) über wenigstens eine Gelenkachse (16) mit wenigstens einem weiteren Gelenkhebel (17) verbunden ist, vorzugsweise wobei die wenigstens eine lokale Erhebung (8) an einer über die wenigstens eine Gelenkachse (16) hinausgehenden Verlängerung (18) des wenigstens einen Gelenkhebels (13) angeordnet ist.

8. Möbelbeschlag (1) nach einem der Ansprüche 1 bis 7, wobei die wenigstens eine lokale Erhebung (8, 9) als Ausprägung (19) und/oder als Zusatzteil (20), vorzugsweise aus Kunststoff, ausgebildet ist, und/oder wobei die wenigstens eine lokale Erhebung (9) in Form einer gebogenen Ausprägung (21) an der wenigstens einen dem Stellmechanismus (5) zugewandten Innenseite (7) des Gehäuses (4) angeordnet ist.

9. Möbelbeschlag (1) nach einem der Ansprüche 1 bis 8, wobei das Gehäuse (4) wenigstens eine erste Seite (22) und eine zweite, der ersten Seite (22) gegenüberliegende Seite (23) aufweist, wobei die beiden Seiten (22, 23) des Gehäuses (4) in Richtung parallel zur wenigstens einen Drehachse (6) voneinander beabstandet sind, vorzugsweise wobei wenigstens eine erste lokale Erhebung (8, 9) im Bereich der ersten Seite (22) des Gehäuses (4) und wenigstens eine zweite lokale Erhebung (8, 9) im Bereich der zweiten Seite (23) des Gehäuses (4) angeordnet ist.

10. Möbelbeschlag (1) nach einem der Ansprüche 1 bis 9, wobei der Stellmechanismus (5) wenigstens einen Federkraftspeicher (24) zur Kraftbeaufschlagung des wenigstens einen mit dem Stellmechanismus (5) verbindbaren Möbelteils (2) umfasst, bevorzugt wobei wenigstens eine, besonders bevorzugt von einer Stirnseite (25) des Gehäuses (4) des Möbelbeschlags (1) aus betätigbare, Einstellvorrichtung (26) zur Einstellung einer Federvorspannung des wenigstens einen Federkraftspeichers (24) vorgesehen ist.

11. Möbelbeschlag (1) nach einem der Ansprüche 1 bis 10, wobei der Stellmechanismus (5) als 7-Drehgelenk-Mechanismus ausgebildet ist, und/oder über wenigstens eine gehäusefeste Achse (27) mit dem Gehäuse (4) drehbar verbunden ist, wobei alle vorgesehenen gehäusefesten Achsen (27) von der wenigstens einen lokalen Erhebung (8, 9) gesondert ausgebildet sind.

12. Möbelbeschlag (1) nach einem der Ansprüche 1 bis 11, wobei wenigstens eine, vorzugsweise von einer Stirnseite (25) des Gehäuses (4) des Möbelbeschlags (1) aus betätigbare, Befestigungsvorrichtung (28) zur Befestigung des Gehäuses (4) des Möbelbeschlags (1) in einer Ausnehmung (29) des Möbelkorpus (3) vorgesehen ist.

13. Möbel (30) mit einem Möbelkorpus (3) und wenigstens einem über wenigstens einen Möbelbeschlag (1) nach einem der Ansprüche 1 bis 12 am Möbelkorpus (3) bewegbar gelagerten Möbelteil (2), vorzugsweise wobei das Möbelteil (2) als eine Möbeltür oder Möbelklappe ausgebildet ist und/oder um eine im Wesentlichen horizontale Drehachse (6) verschwenkbar ist.

14. Möbel (30) nach Anspruch 13, wobei der Möbelkorpus (3) wenigstens eine Seitenwand (31) umfasst, wobei in der wenigstens einen Seitenwand (31) wenigstens eine Ausnehmung (29) angeordnet ist und das Gehäuse (4) des Möbelbeschlags (1) zumindest bereichsweise, vorzugsweise vollständig, in der wenigstens einen Ausnehmung (29) angeordnet ist, vorzugsweise wobei die wenigstens eine Ausnehmung (29) und/oder das Gehäuse (4) im Wesentlichen quaderförmig ausgebildet ist und das Gehäuse (4) an wenigstens vier, vorzugsweise an fünf, Seiten (22, 23, 32, 33, 34) von einem Material der wenigstens einen Seitenwand (31) abgedeckt ist.

15. Verfahren zur belastungsabhängigen Stabilisierung eines über wenigstens einen Möbelbeschlag (1) nach einem der Ansprüche 1 bis 12 an einem Möbelkorpus (3) bewegbar gelagerten Möbelteils (2), **dadurch gekennzeichnet, dass** in einem unbelasteten Zustand, in welchem im Wesentlichen nur eine Gewichtskraft (35) und eine Federkraft eines gegebenenfalls vorgesehenen Federkraftspeichers (24) auf das Möbelteil (2) wirkt, an der wenigstens einen lokalen Erhebung (8, 9) ein Spiel (10) zwischen dem Stellmechanismus (5) und der wenigstens einen dem Stellmechanismus (5) zugewandten Innenseite (7) des Gehäuses (4) in einer Richtung parallel zur wenigstens einen Drehachse (6) des Stellmechanismus (5) vorliegt und dieses Spiel (10) in einem Zustand, in welchem das bewegbare Möbelteil (2) durch eine zusätzliche zumindest in die Richtung parallel zur wenigstens einen Drehachse (6) wirkende Kraft (36) belastet wird, auf null reduziert wird, sodass zumindest an der wenigstens einen lokalen Erhebung (8, 9) ein Kontakt zwischen dem Stellmechanismus (5) und der wenigstens einen dem Stellmechanismus (5) zugewandten Innenseite (7) des Gehäuses (4) gegeben ist.

## Claims

1. A furniture fitting (1) for moving a moveable furniture part (2) relative to a furniture carcass (3) comprising a housing (4), preferably substantially of a cuboidal configuration, which can be connected to the furniture carcass (3) and an actuating mechanism (5) which is or can be arranged at least partially within the housing (4) and which can be connected to the moveable furniture part (2), wherein the actuating mechanism (5) is pivotable about at least one axis of rotation (6), **characterised in that** the actuating mechanism (5) and/or at least one inner side (7) of the housing (4), that faces towards the actuating mechanism (5), has at least one local raised portion (8, 9), by which, at least in a relative position of the actuating mechanism (5) with respect to the housing (4), a clearance (10) between the actuating mechanism (5) and the at least one inner side (7) of the housing (4), that faces towards the actuating mechanism (5), is at least halved in a direction parallel to the at least one axis of rotation (6) in comparison with a region (11) surrounding the at least one local raised portion (8, 9).

2. The furniture fitting (1) according to claim 1, wherein a clearance (10) between the actuating mechanism (5) and the at least one inner side (7) of the housing (4), that faces towards the actuating mechanism (5), is at least halved in a direction parallel to the at least one axis of rotation (6) in comparison with a region (11) surrounding the at least one local raised portion (8, 9) by the at least one local raised portion (8, 9) at least in a relative position of the actuating mechanism (5) with respect to the housing (4), that corresponds to a complete open position of the furniture part (2) which can be connected to the actuating mechanism (5).

3. The furniture fitting (1) according to claim 1 or 2, wherein a clearance (10) between the actuating mechanism (5) and the at least one inner side (7) of the housing (4), that faces towards the actuating mechanism (5), is at least halved in a direction parallel to the at least one axis of rotation (6) in comparison with a region (11) surrounding the at least one local raised portion (8, 9) by the at least one local raised portion (8, 9) in any relative position of the actuating mechanism (5) with respect to the housing (4).

4. The furniture fitting (1) according to one of claims 1 through 3, wherein the clearance (10) between the actuating mechanism (5) and the at least one inner side (7) of the housing (4), that faces towards the actuating mechanism (5), is reduced at least to a fifth at the at least one local raised portion (8, 9) in the direction parallel to the at least one axis of rotation (6) in comparison with the region (11) surrounding the at least one local raised portion (8, 9).

5. The furniture fitting (1) according to one of claims 1 through 4, wherein the clearance (10) between the actuating mechanism (5) and the at least one inner side (7) of the housing (4), that faces towards the actuating mechanism (5), is 0.05 mm to 0.20 mm at the at least one local raised portion (8, 9) in the direction parallel to the at least one axis of rotation (6), and/or wherein the clearance (12) between the actuating mechanism (5) and the at least one inner side (7) of the housing (4), that faces towards the actuating mechanism (5), is 0.80 mm to 2.00 mm in the direction parallel to the at least one axis of rotation (6) in the region (11) surrounding the at least one local raised portion (8, 9).

6. The furniture fitting (1) according to one of claims 1 through 5, wherein the actuating mechanism (5) includes at least one articulated lever (13) at which the at least one local raised portion (8) is arranged, preferably wherein the at least one articulated lever (13) has a first end (14) moveable out of the housing (4) and a second end (15) which is opposite to the first end (14) and which is arranged within the housing (4) at least in the at least one relative position of the actuating mechanism (5), and wherein the at least one local raised portion (8) is arranged at the second end (15) of the at least one articulated lever (13).

7. The furniture fitting (1) according to claim 6, wherein the at least one articulated lever (13) is connected to at least one further articulated lever (17) by way of at least one joint axis (16), preferably wherein the at least one local raised portion (8) is arranged at a prolongation (18) of the at least one articulated lever (13), that extends beyond the at least one joint axis (16).

8. The furniture fitting (1) according to one of claims 1 through 7, wherein the at least one local raised portion (8, 9) is in the form of an outwardly shaped portion (19) and/or in the form of an additional part (20), preferably of plastic, and/or wherein the at least one local raised portion (9) is arranged in the form of a curved outwardly shaped portion (21) at the at least one inner side (7) of the housing (4), that faces towards the actuating mechanism (5).

9. The furniture fitting (1) according to one of claims 1 through 8, wherein the housing (4) has at least a first side (22) and a second side (23) opposite the first side (22), wherein the two sides (22, 23) of the housing (4) are spaced from each other in a direction parallel to the at least one axis of rotation (6), preferably wherein at least one first local raised portion (8, 9) is arranged in the region of the first side (22) of the housing (4) and at least one second local raised portion (8, 9) is arranged in the region of the second side (23) of the housing (4).

10. The furniture fitting (1) according to one of claims 1 through 9, wherein the actuating mechanism (5) includes at least one spring force storage means (24) for applying force to the at least one furniture part (2) which can be connected to the actuating mechanism (5), preferably wherein there is provided at least one adjusting device (26) for adjusting a spring prestressing of the at least one spring force storage means (24), which adjusting device (26) is particularly preferably actuable from an end (25) of the housing (4) of the furniture fitting (1).

11. The furniture fitting (1) according to one of claims 1 through 10, wherein the actuating mechanism (5) is in the form of a 7-rotary joint mechanism and/or is rotatably connected to the housing (4) by way of at least one axis (27) which is fixed with respect to the housing, wherein all provided axes (27) which are fixed with respect to the housing are formed separately from the at least one local raised portion (8, 9).

12. The furniture fitting (1) according to one of claims 1 through 11, wherein there is provided at least one fixing device (28) actuable preferably from an end (25) of the housing (4) of the furniture fitting (1) for fixing the housing (4) of the furniture fitting (1) in a recess (29) of the furniture carcass (3).

13. An article of furniture (30) comprising a furniture carcass (3) and at least one furniture part (2) mounted moveably to the furniture carcass (3) by way of at least one furniture fitting (1) according to one of claims 1 through 12, preferably wherein the furniture part (2) is in the form of a furniture door or furniture flap and/or is pivotable about a substantially horizontal axis of rotation (6).

14. The article of furniture (30) according to claim 13, wherein the furniture carcass (3) includes at least one side wall (31), wherein at least one recess (29) is arranged in the at least one side wall (31) and the housing (4) of the furniture fitting (1) is arranged at least region-wise, preferably completely, in the at least one recess (29), preferably wherein the at least one recess (29) and/or the housing (4) substantially is of a cuboidal configuration and the housing (4) is covered at at least four, preferably five, sides (22, 23, 32, 33, 34) by a material of the at least one side wall (31) .

15. A method for load-dependent stabilization of a furniture part (2) mounted moveably to a furniture carcass (3) by way of at least one furniture fitting (1) according to one of claims 1 through 12, **characterised in that** in a non-loaded state in which substantially only a weight force (35) and a spring force of an optionally provided spring force storage means (24) act on the furniture part (2), at the at least one local raised portion (8, 9) there is a clearance (10) between the actuating mechanism (5) and the at least one inner side (7) of the housing (4), that faces towards the actuating mechanism (5), in a direction parallel to the at least one axis of rotation (6) of the actuating mechanism (5), and that clearance (10) in a state in which the moveable furniture part (2) is loaded by an additional force (36) acting at least in the direction parallel to the at least one axis of rotation (6) is reduced to zero so that contact occurs between the actuating mechanism (5) and the at least one inner side (7) of the housing (4), that faces towards the actuating mechanism (5), at least at the at least one local raised portion (8, 9) .

## Revendications

1. Ferrure de meuble (1) destinée à déplacer une partie de meuble (2) mobile par rapport à un corps de meuble (3), avec un boîtier (4) réalisé de préférence de manière sensiblement carrée, lequel peut être relié au corps de meuble (3), et un mécanisme de réglage (5) disposé ou pouvant être disposé au moins en partie à l'intérieur du boîtier (4), lequel peut être relié à la partie de meuble (2) mobile, dans laquelle le mécanisme de réglage (5) peut être pivoté autour d'au moins un axe de rotation (6), **caractérisée en ce que** le mécanisme de réglage (5) et/ou au moins un côté intérieur (7), tourné vers le mécanisme de réglage (5), du boîtier (4) présentent au moins une protubérance locale (8, 9), par laquelle un jeu (10) entre le mécanisme de réglage (5) et l'au moins un côté intérieur (7), tourné vers le mécanisme de réglage (5), du boîtier (4) dans une direction de manière parallèle par rapport à l'au moins un axe de rotation (6) en comparaison avec une zone (11) entourant l'au moins une protubérance locale (8, 9) est au moins divisé par deux au moins dans une position relative du mécanisme de réglage (5) par rapport au boîtier (4).

2. Ferrure de meuble (1) selon la revendication 1, dans laquelle un jeu (10) entre le mécanisme de réglage (5) et l'au moins un côté intérieur (7), tourné vers le mécanisme de réglage (5), du boîtier (4) dans une direction de manière parallèle par rapport à l'au moins un axe de rotation (6) en comparaison avec une zone (11) entourant l'au moins une protubérance locale (8, 9) est au moins divisé par deux par l'au moins une protubérance locale (8, 9) au moins dans une position relative du mécanisme de réglage (5) par rapport au boîtier (4), laquelle correspond à une position totalement ouverte de la partie de meuble (2) pouvant être reliée au mécanisme de réglage (5).

3. Ferrure de meuble (1) selon la revendication 1 ou 2, dans laquelle un jeu (10) entre le mécanisme de réglage (5) et l'au moins un côté intérieur (7), tourné vers le mécanisme de réglage (5), du boîtier (4) dans une direction de manière parallèle par rapport à l'au moins un axe de rotation (6) en comparaison avec une zone (11) entourant l'au moins une protubérance locale (8, 9) est au moins divisé par deux par l'au moins une protubérance locale (8, 9) dans chaque position relative du mécanisme de réglage (5) par rapport au boîtier (4) .

4. Ferrure de meuble (1) selon l'une quelconque des revendications 1 à 3, dans laquelle le jeu (10) entre le mécanisme de réglage (5) et l'au moins un côté intérieur (7), tourné vers le mécanisme de réglage (5), du boîtier (4) est au moins réduit à un cinquième sur l'au moins une protubérance locale (8, 9) dans la direction de manière parallèle par rapport à l'au moins un axe de rotation (6) en comparaison avec la zone (11) entourant l'au moins une protubérance locale (8, 9) locale.

5. Ferrure de meuble (1) selon l'une quelconque des revendications 1 à 4, dans laquelle le jeu (10) entre le mécanisme de réglage (5) et l'au moins un côté intérieur (7), tourné vers le mécanisme de réglage (5), du boîtier (4) va de 0,05 mm à 0,20 mm dans la direction de manière parallèle par rapport à l'au moins un axe de rotation (6) sur l'au moins une protubérance locale (8, 9), et/ou dans laquelle le jeu (12) entre le mécanisme de réglage (5) et le côté intérieur (7), tourné vers le mécanisme de réglage (5), du boîtier (4) va de 0,80 mm à 2,00 mm dans la zone entourant l'au moins une protubérance locale (8, 9) dans la direction de manière parallèle par rapport à l'au moins un axe de rotation (6).

6. Ferrure de meuble (1) selon l'une quelconque des revendications 1 à 5, dans laquelle le mécanisme de réglage (5) comprend au moins un levier d'articulation (13), sur lequel l'au moins une protubérance locale (8) est disposée, de préférence dans laquelle l'au moins un levier d'articulation (13) présente une première extrémité (14) pouvant être déplacée hors du boîtier (4) et une deuxième extrémité (15) faisant face à la première extrémité (14), laquelle est disposée à l'intérieur du boîtier (4) au moins dans l'au moins une position relative du mécanisme de réglage (5), et dans laquelle l'au moins une protubérance locale (8) est disposée sur la deuxième extrémité (15) de l'au moins un levier d'articulation (13).

7. Ferrure de meuble (1) selon la revendication 6, dans laquelle l'au moins un levier d'articulation (13) est relié à au moins un autre levier d'articulation (17) par l'intermédiaire d'au moins un axe d'articulation (16), de préférence dans laquelle l'au moins une protubérance locale (8) est disposée sur un prolongement (18), allant au-delà de l'au moins un axe d'articulation (16), de l'au moins un levier d'articulation (13) .

8. Ferrure de meuble (1) selon l'une quelconque des revendications 1 à 7, dans laquelle l'au moins une protubérance locale (8, 9) est réalisée en tant que formation (19) et/ou en tant que partie additionnelle (20), de préférence en matière plastique, et/ou dans laquelle l'au moins une protubérance locale (9) se présentant sous la forme d'une formation cintrée (21) est disposée sur l'au moins un côté intérieur (7), tourné vers le mécanisme de réglage (5), du boîtier (4).

9. Ferrure (1) selon l'une quelconque des revendications 1 à 8, dans laquelle le boîtier (4) présente au moins un premier côté (22) et un deuxième côté (23) faisant face au premier côté (22), dans laquelle les deux côtés (22, 23) du boîtier (4) sont tenus à distance l'un de l'autre dans une direction de manière parallèle par rapport à l'au moins un axe de rotation (6), de préférence dans laquelle au moins une première protubérance locale (8, 9) est disposée dans la zone du premier côté (22) du boîtier (4) et au moins une deuxième protubérance locale (8, 9) est disposée dans la zone du deuxième côté (23) du boîtier (4).

10. Ferrure de meuble (1) selon l'une quelconque des revendications 1 à 9, dans laquelle le mécanisme de réglage (5) comprend au moins un accumulateur de force à ressort (24) destiné à soumettre à l'action d'une force l'au moins une partie de meuble (2) pouvant être reliée au mécanisme de réglage (5), de manière préférée dans laquelle au moins un dispositif de réglage (26) pouvant être actionné de manière particulièrement préférée depuis un côté frontal (25) du boîtier (4) de la ferrure de meuble (1) est prévu pour régler une précontrainte de ressort de l'au moins un accumulateur de force à ressort (24).

11. Ferrure de meuble (1) selon l'une quelconque des revendications 1 à 10, dans laquelle le mécanisme de réglage (5) est réalisé en tant que mécanisme à 7 articulations rotatives et/ou est relié de manière à pouvoir tourner au boîtier (4) par l'intermédiaire d'au moins un axe (27) solidaire du boîtier, dans laquelle tous les axes (27) solidaires du boîtier prévu sont réalisés de manière séparée de l'au moins une protubérance locale (8, 9).

12. Ferrure de meuble (1) selon l'une quelconque des revendications 1 à 11, dans laquelle au moins un dispositif de fixation (28) pouvant être actionné de préférence depuis un côté frontal (25) du boîtier (4) de la ferrure de meuble (1) est prévu pour fixer le boîtier (4) de la ferrure de meuble (1) dans un évidement (29) du corps de meuble (3).

13. Meuble (30) avec un corps de meuble (3) et au moins une partie de meuble (2) montée de manière à pouvoir être déplacée sur le corps de meuble (3) par l'intermédiaire d'au moins une ferrure de meuble (1) selon l'une quelconque des revendications 1 à 12, de préférence dans lequel la partie de meuble (2) est réalisée en tant qu'une porte de meuble ou un ouvrant de meuble et/ou peut être pivotée autour d'un axe de rotation (6) sensiblement horizontal.

14. Meuble (30) selon la revendication 13, dans lequel le corps de meuble (3) comprend au moins une paroi latérale (31), dans lequel au moins un évidement (29) est disposé dans l'au moins une paroi latérale (31) et le boîtier (4) de la ferrure de meuble (1) est disposé au moins par endroits, de préférence en totalité, dans l'au moins un évidement (29), de préférence dans lequel l'au moins un évidement (29) et/ou le boîtier (4) sont réalisés de manière sensiblement carrée et le boîtier (4) est recouvert sur au moins quatre, de préférence cinq, côtés (22, 23, 32, 33, 35) d'un matériau de l'au moins une paroi latérale (31).

15. Procédé de stabilisation en fonction des charges d'une partie de meuble (2) montée de manière à pouvoir être déplacée sur un corps de meuble (3) par l'intermédiaire d'au moins une ferrure de meuble (1) selon l'une quelconque des revendications 1 à 12, **caractérisé en ce que** dans un état sans charge, dans lequel sensiblement seules une force liée au poids (35) et une force de ressort d'un accumulateur de force à ressort (24) éventuellement prévu agissent sur la partie de meuble (2), un jeu (10) entre le mécanisme de réglage (5) et l'au moins un côté intérieur (7), tourné vers le mécanisme de réglage (5), du boîtier (4) dans une direction de manière parallèle par rapport à l'au moins un axe de rotation (6) du mécanisme de réglage (5) est présent sur l'au moins une protubérance locale (8, 9) et ce jeu (10) est réduit sur zéro dans un état, dans lequel la partie de meuble (2) mobile est soumise à une contrainte par une force (36) supplémentaire agissant au moins dans la direction de manière parallèle par rapport à l'au moins un axe de rotation (6) si bien qu'un contact entre le mécanisme de réglage (5) et l'au moins un côté intérieur (7), tourné vers le mécanisme de réglage (5), du boîtier (4) est de mise au moins sur l'au moins une protubérance locale (8, 9).
